# EUROPÄISCHE PATENTSCHRIFT

(11) **EP 1 431 197 B1**
(45) Veröffentlichungstag und Bekanntmachung des Hinweises auf die Patenterteilung: **02.11.2006**
(21) Anmeldenummer: 03028169.5
(22) Anmeldetag: 08.12.2003
(51) Int. Cl.: B65D 5/36

(54) **Zuschnitt für eine Faltschachtel**
Blank for a folding box
Flan pour une boîte pliante

(30) Priorität: 16.12.2002 DE 20219480 U
(43) Veröffentlichungstag der Anmeldung: 23.06.2004
(73) Patentinhaber: NIPS ORDNUNGSSYSTEME GmbH, 93055 Regensburg (DE)
(72) Erfinder: Röder, Matthias, 93053 Regensburg (DE)
(74) Vertreter: Bockhorni, Josef

(56) Entgegenhaltungen:
- EP-A- 1 371 566
- WO-A-96/38342

## Beschreibung

Die Erfindung betrifft einen Zuschnitt für eine Faltschachtel gemäß dem Oberbegriff des Schutzanspruchs 1.

Derartige vorgefertigte Zuschnitte sind für Faltschachteln bekannt. Sie werden insbesondere im Falle des Vertriebs über den Handel beispielsweise flächig zusammengefaltet und mit einer Schrumpffolie verpackt oder in eine Kunststofftüte gesteckt auf den Markt gebracht. Die Transporthilfsmittel, wie Schrumpffolien oder Plastiktüten sind erforderlich, damit verhindert wird, dass sich die Zuschnitte beim Transport auffalten, also sperrig werden und womöglich dadurch Schäden verursachen. Hinzu kommen noch die Zusatzkosten für derartiges Verpackungsmaterial einschließlich der Umweltbelastung durch zusätzliche Verpackungen. Prinzipiell haben sich jedoch ausgestanzte und vorgefertigte Zuschnitte bewährt, aus denen rasch eine Faltschachtel gebildet werden kann. Das Dokument EP 1371566 A1 offenbart eine Versandverpackung aus faltbarem Material, die aus einem im Wesentlichen flach zusammen gefalteten Auslieferungszustand in einen aufgefalteten Verpackungszustand überführbar ist. Das Dokument WO 96/38342 A zeigt eine Faltschachtel zur Aufnahme von insbesondere Nahrungsmitteln.

Hier setzt die Erfindung ein, der die Aufgabe zugrunde liegt, eine einteilige Faltschachtel bzw. einen einteiligen Zuschnitt hierfür zu schaffen, der sich im flächig zusammengeklappten Zustand ohne zusätzliches Verpackungsmaterial sicher als flache Einheit transportieren und auch in einfacher Weise zu einer Schachtel falten lässt, die sich dann z. B. gut für den Postversand eignet.

Diese Aufgabe wird erfindungsgemäß durch die im kennzeichnenden Teil des Schutzanspruches 1 enthaltenen Merkmale gelöst, wobei zweckmäßige Weiterbildungen der Erfindung durch die in den Unteransprüchen enthaltenden Merkmale gekennzeichnet sind.

Nach Maßgabe der Erfindung ist der Zuschnitt für eine Faltschachtel in mehrere Faltabschnitte durch Sollknicklinien unterteilt wie Boden, Seitenwände, Deckel und dgl., wobei der Zuschnitt im Transportzustand flächig zusammengefaltet durch ein integriertes Halteglied in diesem Zustand gehalten ist, das Sollbruchstellen aufweist, die beim Auffalten der Faltschachtel brechen und die Faltabschnitte freigeben. Das Halteglied ist zweckmäßigerweise zwischen den im Transportzustand übereinander gefalteten Faltabschnitten angeordnet, und zwar als in den vom äußeren Faltabschnitt überdeckten Faltabschnitt eingestanzte Ronde, die mit seitlichen Stegen ausgebildet und mit ihrer dem äußeren Faltabschnitt zugewandten Fläche an die Innenseite des überdeckten äußeren Faltabschnitts geklebt ist. Hebt man nämlich bei einer derartigen Verbindung den äußeren Faltabschnitt an, so werden dadurch die seitlichen Stege der eingestanzten Ronde zerstört und dadurch die Ronde herausgerissen, wobei die herausgerissene Ronde an der Unterseite des äußeren Faltabschnitts kleben bleibt, wo sie auch nicht stört. Dadurch sind auch vorteilhaft keine Klebestellen an der Oberfläche des im Transportzustand gefalteten mittleren Faltabschnitts ersichtlich. Im Gegensatz zu bekannten Zuschnitten für Faltschachteln, bei denen die aufeinander liegenden Faltabschnitte lediglich mit einem oder mehreren Klebepunkten zusammengehalten werden, wird beim Öffnen der Faltlagen vielfach die an die Klebepunkte angrenzenden Oberflächenteile beschädigt, d.h., aufgerissen.

Für die eingestanzte Ronde wird zweckmäßigerweise eine ovale Form gewählt, wodurch eine größere Klebefläche erhalten wird. Selbstverständlich sind auch andere Formen für die Abmessungen der Ronde möglich.

Der Zuschnitt für eine Faltschachtel besitzt ferner Seitenwände, die in ihren Eckbereichen mit Laschen miteinander verbunden sind, die jeweils durch Sollknicklinien in zwei dreieckförmige Bereiche unterteilt und jeweils mit einem dieser Bereiche mit der benachbarten Seitenwand derart flach anliegend verklebt sind, dass beim Auffalten des Zuschnittes die Seitenwände eine zum Boden senkrechte Lage einnehmen. Durch eine derartige Laschenverbindung in den Eckbereichen der Seitenwände werden zum einen die Eckbereiche verstärkt ausgebildet und zum anderen formt sich die Faltschachtel beim Aufrichten des zusammengefalteten Zuschnitts, also beim Aufrichten der einzelnen Faltabschnitte, von selbst, wodurch rasch eine Paketschachtel z.B. für den Postversand, erhalten wird.

Ferner ist es zweckmäßig, dass der im Transportzustand vom äußeren Faltabschnitt bedeckte Faltabschnitt durch mindestens drei parallel zum Boden verlaufende Sollknicklinien in drei Streifen unterteilt ist, von denen der an den Boden angelenkte Streifen eine Seitenwand bildet, der sich daran anschließende Streifen gleicher Breite wie die Seitenwand zur Stabilisierung der Faltschachtel im aufgeklappten Zustand in die Faltschachtel hineinklappbar ausgebildet ist, sowie der sich daran anschließende dritte Streifen gleicher oder geringerer Breite wie die Seitenwand, flächig mit dem Boden und zu dessen Aussteifung im rechten Winkel zur Seitenwand umklappbar angeordnet ist.

In dieser Seitenwand ist vorzugsweise mittig im Bereich des Übergangs zum sich anschließenden Streifen eine an sich bekannte ausgestanzte Verschlussklappe vorgesehen, in die beim Schließen der Faltschachtel eine Lasche gesteckt und mit dieser irreversibel verriegelt wird, wobei sich die Lasche am freien Ende des als Deckel ausgebildeten im Transportzustand des Zuschnitts äußeren Faltabschnitts befindet. Ein derartiger an sich bekannter Verschluß der Faltschachtel hat den Vorteil, dass diese z.B. als Postpaket versandt werden kann, ohne dass zusätzliche Klebestreifen zum Sichern der geschlossenen Faltschachtel erforderlich sind. Zum Öffnen der verschlossenen erfindungsgemäßen Faltschachtel ist auf der Verschlußklappe eine Markierung vorgesehen, welche in Flucht mit der Oberkante der Seitenwände verläuft, entlang der dann die Verschlußklappe lediglich aufgeschnitten werden muß, um die Faltschachtel zu öffnen.

Schließlich ist es ferner zweckmäßig dass die Grundfläche der sich im flächigen zusammengefalteten Transportzustand befindenden Faltschachtel aus dem Boden und der sich an diesen anschließenden Seitenwand, an welche sich der äußere überdeckende Faltabschnitt als Deckel anschließt, gebildet ist. Damit sind beim flächigen zusammengefalteten Transportzustand der Faltschachtel drei etwa gleiche Faltlagen gewährleistet.

Die erfindungsgemäße Faltschachtel kann in unterschiedlichen Größen hergestellt werden z.B. 33x25,5x11 cm oder aber auch 44x35x15,5 cm, wobei bei letzterer Größe mindestens jeweils zwei fluchtend im Abstand von einander angeordnete integrierte Halteglieder, Verschlußklappen und in diese steckbare Laschen vorgesehen sein sollten.

Weitere Einzelheiten und Vorteile der Erfindung werden nachfolgend anhand zweier Ausführungsbeispiele mit zugehöriger Zeichnung näher beschrieben und erläutert.
Darin zeigen
- Fig. 1: eine Draufsicht auf einen Kartonzuschnitt insgesamt aufgefaltet als Zuschnitt wie dieser ausgestanzt eine Stanze verläßt, mit einer Verschlussklappe,
- Fig. 2: eine ähnliche Draufsicht wie in Fig. 1, jedoch mit zwei Verschlussklappen,
- Fig. 3: eine perspektivische Draufsicht des Kartonzuschnitts nach Fig. 1 im Zustand des Aufklappens der Seitenwandelemente, die mit Laschen bereits verklebt sind,
- Fig. 4: eine perspektivische Draufsicht des Kartonzuschnitts nach Fig. 1 im Zustand des Einklappens der mit der Verschlussklappe versehenen Seitenwand, und
- Fig. 5: a und b einen Ausschnitt aus Fig. 4 im Bereich der Verschlussklappe beim Verschließen der Faltschachtel,
- Fig. 6: eine alternative Ausführungsform der Verschlusskappe.

Der in Fig.1 in einer Draufsicht gezeigte Zuschnitt aus Karton - bezeichnet mit 1- ist insgesamt vollkommen aufgefaltet, d.h. vollkommen eben, so wie dieser eine nicht dargestellte Stanze verläßt. Der Zuschnitt 1 besitzt drei große Faltabschnitte 2 bis 4, welche durch die Sollknicklinien 5 und 6 unterteilt sind. Nach dem Ausstanzen des Kartons wird der Kartonzuschnitt 1 flächig um die Sollknicklinien 5 und 6 nach innen zusammengefaltet, wobei die oberste Lage, der Faltabschnitt 4, mit der Mittellage, dem Faltabschnitt 2, mittels eines integrierten Halteglieds 7 zusammengeklebt wird. In diesem Zustand erhält man eine nicht dargestellte flache und insbesondere für den Verkauf im Handel geeignete Transporteinheit, die leicht in den Verkehr gebracht werden kann, ohne zu befürchten, dass sich der Zuschnitt auffaltet. Letzteres ist insbesondere auch deshalb wichtig, da derartige flächig zusammengefaltete Kartonzuschnitte z.B. in Verkaufsregalen angeboten und von Kunden entnommen werden. Hierbei muß sichergestellt sein, dass diese flachen Transporteinheiten nicht aufgehen, da ansonsten der Zuschnitt sich entfalten und dadurch beim Transport beschädigt werden kann.

Wesentlich ist, wie die flächigen Transporteinheiten zusammengehalten werden, was erfindungsgemäß durch das Halteglied erfolgt, das zweckmäßigerweise aus einem im Faltabschnitt 2 ausgestanzten Abschnitt, insbesondere einer Ronde besteht, welche im unverbrauchten Zustand durch seitliche Stege als Sollbruchstellen in dem Faltabschnitt 2 gehalten ist. Die Ronde 7, die im vorliegenden Fall ovalförmig ausgebildet ist, wird beim Zusammenfalten der flachen Transporteinheit flächig an die Unterseite des ebenfalls eingeklappten äußeren Faltabschnitts 4 bei 8 angeklebt.

Beim Gebrauch der flachen Transporteinheit entsteht mit dem Aufreißen der Transporteinheit, also dem Hochreißen des obersten Faltabschnittes 4, auf dem mittleren Faltabschnitt 2 eine der Ronde 7 entsprechende Öffnung (ovale Ausstanzung) wobei die in dieser Öffnung ursprünglich gewesene Ronde 7 auf der Innenseite des Faltabschnitts 4 bei 8 kleben bleibt, wo sie auch nicht stört. Beim Hochreißen des äußeren Faltabschnittes 4 werden nämlich die Stege als Sollbruchstellen, mit denen die Ronde 7 in dem Faltabschnitt 2 gehalten ist, durchtrennt, d.h. zerstört, so dass ein Auffalten der Faltabschnitte 2 und 4 problemlos möglich ist, ohne dass ein Ausreißen der an die Ronde angrenzenden Kartonbereiche stattfindet, was eine Schwächung oder zumindest ein häßliches Aussehen der Faltzuschnitte zur Folge hätte.

Mit anderen Worten, das Halteglied 7 ist als Klebepunkt auf eine Sollbruchstelle plaziert und hält dabei die flach zusammengefaltete Transporteinheit ohne eine zusätzliche Umverpackung sicher im flachen Zustand. Eine Beschädigung oder sonstige Beeinträchtigung der sichtbaren Außenfläche der Faltbox wird dadurch vermieden.

Der Zuschnitt 1 besitzt ferner vier Seitenwände 9 bis 12, die in ihren Eckbereichen mit Laschen 13 bis 16 miteinander verbunden sind, die jeweils durch Sollknicklinien 17 in zwei dreieckförmige Bereiche 18 und 19 unterteilt sind. Die Laschen 13 bis 16 sind zweckmäßigerweise jeweils mit ihren Bereichen 19 (Fig. 3) mit der benachbarten Seitenwand 9 bzw. 10 derart flach anliegend verklebt, dass beim Auffalten des Zuschnitts 1 die Seitenwände 11 und 12 eine zum Boden - bez. mit 20 - senkrechte Lage einnehmen.

Der im Transportzustand vom äußeren Faltabschnitt 4 überdeckte Faltabschnitt 2 besitzt neben der Sollknicklinie 5 noch zwei weitere parallel zur Bodenkante laufende Sollknicklinien 21 und 22, wodurch der Faltabschnitt 2 in drei Streifen 23 bis 25 unterteilt ist. Der Streifen 24 hat die gleiche Breite wie die Seitenwand 10. Der Streifen 24 dient zur Stabilisierung der Faltschachtel und wird deshalb ins Innere der Faltschachtel hineingeklappt, wie in Fig. 4 gut zu sehen ist (angedeutet durch den dortigen Pfeil). Der sich dem Streifen 24 anschließende Streifen 25, welcher in dem vorliegenden Beispiel eine geringere Breite als die Seitenwand 24 hat, wird flächig mit dem Boden 20 und zu dessen Aussteifung im rechten Winkel zur Seitenwand 10 umgeklappt (Fig. 4).

Die Seitenwand 10 besitzt mittig im Bereich des Übergangs zum anschließenden Streifen 24 eine an sich bekannte ausgestanzte Verschlußklappe 26. Bei der Verschlußklappe 26 handelt es sich um eine ausgestanzte Zunge, die an ihrem freien Ende eine abknickbare Lasche mit an deren Enden jeweils wiederum abknickbaren Ohren 27 und 28 besitzt (Fig.5a).

Korrespondierend zu der Verschlußklappe 26 besitzt der als Deckel 29 dienende Faltabschnitt 4 an seinem freien Ende eine Lasche 30, die derart mit einer U-förmigen Ausstanzung 31 (Fig.1) ausgebildet ist, dass die Lasche 30 beim Schließen der Faltschachtel senkrecht (siehe Pfeil in Fig.5a) in die Verschlußklappe 26 steckbar und mit dieser irreversibel verriegelbar ist. Letzteres erfolgt dergestalt, dass die Ohren 27 und 28 des Steges der Verschlußklappe 26 so nach innen umgebogen werden, dass zu dem U-förmigen Schlitz 31 ein zu diesem korrespondierender U-förmiger Bügel entsteht, der entsprechend der Abbildung in Fig. 5b in den U-förmigen Schlitz 31 hineingesteckt wird. Sobald dies erfolgt ist, spreizen sich die Ohren 27 und 28 und eine irreversible Verriegelung der Faltschachtel ist erfolgt.

Will man nun die verschlossene Faltschachtel wieder öffnen, so ist hierfür auf der Verschlußklappe 26 eine Markierung 32 vorgesehen, entlang dieser die Verschlußklappe 26 bei geschlossener Faltschachtel wieder abgeschnitten werden kann, so dass sich die Faltschachtel wieder problemlos öffnen läßt.

Zu ergänzen wäre noch, dass der Boden 20 mit der Seitenfläche 9 zum Transport der zusammengefalteten Faltabschnitte eine Einheit bildet und an den Seitenwänden 11 und 12, jeweils an deren freien Enden nach innen zur weiteren Aussteifung abklappbare Leisten 33 und 34 vorgesehen sind.

Der in Fig. 2 gezeigte Zuschnitt 35 unterscheidet sich im Prinzip gegenüber dem Zuschnitt 1 der Fig. 1 lediglich dadurch, dass jeweils zwei fluchtend im Abstand von einander angeordnete Halteglieder 7', zwei Verschlußklappen 26' und zwei in diese steckbare Laschen 30' vorgesehen sind.

Durch die vorliegende Erfindung wird zum einen vorteilhaft eine flachliegende platzsparende Anlieferung eines Faltkartons erreicht, dessen Fixierung durch eine konstruktive Ausführung dahingehend gegenüber dem Stand der Technik verbessert wurde, dass Klebpunkte, plaziert auf mit Soll-Bruchstellen versehenen Abschnitten vorgesehen werden, welche die einzelnen Kartonlagen ohne eine zusätzliche Umverpackung sicher flachliegend halten. Ferner bietet die erfindungsgemäße Faltschachtel ein leichtes Aufrichten durch eine "selbstaufrichtende" Bodenkonstruktion (4-Punkt Klebung) sowie ein einfaches Verschließen mittels einer oder mehrere Stecklaschen mit einer einhergehenden Sicherheits-Gegenverriegelung, bei welcher die Gegenverriegelungslasche mit ihren um 90° umzuknickenden ohrenartigen Enden 27 und 28 bewirkt, dass nach deren Hineinstecken in den U-förmigen Schlitz 31 die um 90° umgeknickten ohrenartigen Enden 27 und 28 aufgrund deren eigener Rückstellkraft im Inneren der Faltschachtel wieder in ihre ursprüngliche Lage zurückspringen und damit zu einer irreversiblen Arretierung führen. Diese Arretierung hat den großen Vorteil, dass die zusätzliche Verwendung von Klebebändern entfallen kann. Ein Öffnen der arretierten Faltschachtel ist dann nur noch durch ein Aufschneiden der Verschlußklappe 26 entlang der Markierung 32 möglich und damit ist die Funktion als Originalitätsverschluß gegeben.

Alternativ zu dem in den Figuren 5a und 5b gezeigten Verschluss der Faltbox zeigt Figur 6 den Deckel 29 der Box mit der Verschlusslasche 30, die auf der Innenfläche bei 41 einen Selbstklebeverschluss 42 aufweist, der hier als streifenförmiges Klebeband ausgebildet ist, welches gegebenenfalls mit einem Abreißband versehen ist. Zum Gebrauch wird das Abreißband abgezogen oder je nach Ausführung des Selbstklebeverschlusses das Klebeband 42 ansonsten aktiv gemacht, so dass die Lasche 30 auf die Wand 10 zum Verschluss des Postbehälters geklebt werden kann.

Nach einer weiteren zweckmäßigen Ausgestaltung weist die Lasche 30 oberhalb des Klebebands 42 einen Aufreißfaden 43 auf, der an der Innenseite der Lasche 30 vorgesehen ist und zweckmäßigerweise mit der Lasche 30 integriert ist. Zum Öffnen der Box braucht somit lediglich der Aufreißfaden 43 abgezogen werden, womit dann der Deckel 29 geöffnet werden kann. Der Klebeverschluss über das Band 42 bleibt dann erhalten, stört jedoch das Öffnen des Deckels nicht. Ein weiterer Verschluss ist durch Aufbringen eines Klebebands von außen her dann ohne weiteres möglich.

Zur besseren Handhabung des Aufreißfadens ist zweckmäßigerweise an einem Ende der Lasche 30 eine durch eine Perforationslinie gebildete Abreißlasche 44 vorgesehen. Dadurch kann der Abreißfaden besser gegriffen und die Box geöffnet werden. Alternativ kann die Stelle des Abreißfadens auch durch eine optische Markierung gekennzeichnet werden.

## Patentansprüche

1. Zuschnitt, insbesondere vorgefertigter Zuschnitt für eine Faltschachtel, insbesondere aus Karton, der in mehrere Faltabschnitte durch Sollknicklinien unterteilt ist, wie Boden, Seitenwände, Deckel und dgl., wobei der Zuschnitt einteilig ausgebildet ist, **dadurch gekennzeichnet, dass** der Zuschnitt (1; 35) im Transportzustand flächig zusammengefaltet durch ein integriertes Halteglied (7; 7') in diesem Zustand gehalten ist, das Sollbruchstellen aufweist, die beim Auffalten zur Faltschachtel brechen und die Faltabschnitte (2; 4) freigeben.

2. Zuschnitt nach Anspruch 1, **dadurch gekennzeichnet, dass** das Halteglied (7; 7' zwischen den im Transportzustand übereinander gefalteten Faltabschnitten (2; 4) angeordnet ist.

3. Zuschnitt nach Anspruch 2, **dadurch gekennzeichnet, dass** das Halteglied (7;7) eine in den vom äußeren Faltabschnitt (4) überdeckten Faltabschnitt (2) eingestanzter Abschnitt, insbesondere in Art einer Ronde ist, die mit seitlichen Stegen ausgebildet und mit ihrer dem äußeren Faltabschnitt (4) zugewandten Fläche an die Innenseite des überdeckenden äußeren Faltabschnitts (4) geklebt (8) ist.

4. Zuschnitt nach Anspruch 3, **dadurch gekennzeichnet, dass** die Ronde ovalförmig ausgebildet ist.

5. Zuschnitt nach einem der vorhergehenden Ansprüche, **dadurch gekennzeichnet, dass** die Seitenwände (9-12) in ihren Eckbereichen mit Laschen (13-16) miteinander verbunden sind, die jeweils durch Sollknicklinien (17) in zwei dreieckförmige Bereiche (18;19) unterteilt und jeweils mit einem dieser Bereiche (19) mit der jeweils benachbarten Seitenwand (9;10) derart flach anliegend verklebt sind, dass beim Auffalten des Zuschnittes (1;35) die Seitenwände (9-12) eine zum Boden (20) senkrechte Lage einnehmen.

6. Zuschnitt nach einem der vorherigen Ansprüche, **dadurch gekennzeichnet, dass** der im Transportzustand vom äußeren Faltabschnitt (4) überdeckte Faltabschnitt (2) durch parallel zum Bodenrand verlaufende Sollknicklinien (5;21;22) in drei Streifen (23;25) unterteilt ist, von denen der an dem Boden (20) angelenkte Streifen (23) eine Seitenwand (10) bildet, der sich daran anschließende Streifen (24) gleicher Breite wie die Seitenwand (10) zur Stabilisierung der Faltschachtel im aufgeklappten Zustand in die Faltschachtel hineinklappbar ausgebildet ist, sowie der sich daran anschließende dritte Streifen (25) gleicher oder geringerer Breite wie die Seitenwand (10), flächig mit dem Boden (20) und zu dessen Aussteifung im rechten Winkel zur Seitenwand (10) umklappbar angeordnet ist.

7. Zuschnitt nach Anspruch 6, **dadurch gekennzeichnet, dass** der die Seitenwand (10) bildende Streifen (23) vorzugsweise mittig im Bereich des Übergangs zum sich anschließenden Streifen (24) mit einer an sich bekannten ausgestanzten Verschlussklappe (26) versehen ist.

8. Zuschnitt nach Anspruch 7, **dadurch gekennzeichnet, dass** über der Verschlussklappe (26) im mittleren Streifen (24) des Faltabschnitts (2) die mit seitlichen Stegen eingestanzte Ronde als Halteglied (7;7') vorgesehen ist.

9. Zuschnitt nach einem der vorhergehenden Ansprüche, **dadurch gekennzeichnet, dass** der im gefalteten Transportzustand äußere Faltabschnitt (4) als Deckel (29) ausgebildet ist, an dessen freiem Ende eine an sich bekannte Lasche (30) derart vorgesehen ist, dass diese beim Schließen der Faltschachtel in die Verschlussklappe (26) steckbar und mit dieser irreversibel verriegelbar ist.

10. Zuschnitt nach Anspruch 9, **dadurch gekennzeichnet, dass** die Verschlussklappe (26) eine Markierung (32) aufweist, entlang dieser die Verschlussklappe (26) bei geschlossener Faltschachtel abschneidbar ist.

11. Zuschnitt nach Anspruch 10, **dadurch gekennzeichnet, dass** die Markierung in Flucht mit der Oberkante der Seitenfläche (10) verläuft.

12. Zuschnitt nach einem der vorhergehenden Ansprüche, **dadurch gekennzeichnet, dass** die Grundfläche der sich im flächig zusammengefalteten Transportzustand befindenden Faltschachtel aus dem Boden (20) und der sich an diesen anschließenden Seitenwand (9), an welche sich der äußere überdeckende Faltabschnitt (4) als Deckel (29) anschließt, gebildet ist.

13. Zuschnitt nach einem der vorhergehenden Ansprüche, **dadurch gekennzeichnet, dass** an den Seitenwänden(11;12) nach innen zur Aussteifung klappbare Leisten (33;34) vorgesehen sind.

14. Zuschnitt nach einem der vorhergehenden Ansprüche, **dadurch gekennzeichnet, dass** mindestens jeweils zwei fluchtend im Abstand voneinander angeordnete Halteglieder (7'), Verschlussklappen (26') und in diese steckbare Laschen (30') vorgesehen sind.

15. Zuschnitt nach einem der vorhergehenden Ansprüche, **dadurch gekennzeichnet, dass** die Lasche (30) durch einen Selbstklebeverschluss (41, 42), insbesondere in Form eines Klebebands gebildet ist.

16. Zuschnitt nach einem der vorhergehenden Ansprüche, **dadurch gekennzeichnet, dass** die Lasche (30) mit einem Aufreißfaden zum Öffnen der sich in Verschlussstellung befindlichen Lasche (30) vorgesehen ist.

17. Zuschnitt nach Anspruch 16, **dadurch gekennzeichnet, dass** der Aufreißfaden an der Innenfläche der Lasche (30) vorgesehen, insbesondere integriert ist, und dass vorzugsweise der Aufreißfaden durch eine optische Markierung **gekennzeichnet** oder an den Enden der Lasche (30) eine perforierte Stanzzone (44) zum Aufreißen des Aufreißfadens vorgesehen ist.

18. Faltbox, insbesondere für postalische Verwendung, die durch Aufklappen und Zuklappen des Zuschnitts nach einem der vorhergehenden Ansprüche gebildet ist.

## Claims

1. Blank, especially a prefabricated blank for a folding box, especially made of cardboard, which is divided by predetermined crease lines into a plurality of folding sections, such as the base, side walls, lid and the like, the blank being designed as one piece, **characterised in that** the blank (1; 35), which is folded together flat in the transport state, is held in this state by an integrated retaining member (7; 7') which has predetermined breaking points which break when the blank is folded open to form a folding box and which release the folding sections (2; 4).

2. Blank according to claim 1, **characterised in that** the retaining member (7; 7') is arranged between the folding sections (2; 4) which are folded over one another in the transport state.

3. Blank according to claim 2, **characterised in that** the retaining member (7; 7') has a section, especially in the form of a roundel, punched into the folding section (2) covered by the outer folding section (4), said roundel being designed with lateral webs and being glued (8) to the inside of the covering outer folding section (4) via its surface facing the outer folding section (4).

4. Blank according to claim 3, **characterised in that** the roundel is designed oval.

5. Blank according to one of the preceding claims, **characterised in that** the side walls (9-12) are connected in their corner regions to tabs (13-16) which are each subdivided by predetermined crease lines (17) into two triangular areas (18; 19) and are each glued flat by one of these areas (19) to the respectively adjacent side wall (9; 10) in such a way that when the blank (1; 35) is folded open, the side walls (9-12) assume a vertical position with respect to the base (20).

6. Blank according to one of the preceding claims, **characterised in that** the folding section (2) covered by the outer folding section (4) in the transport state is subdivided by predetermined crease lines (5;21;22), which extend parallel to the edge of the base, into three strips (23;25), of which the strip (23) hinged to the base (20) forms a side wall (10), the adjoining strip (24), identical in width to the side wall (10), is designed capable of being flapped into the folding box to stabilise the box in the folded-out state, and the adjoining third strip (25), identical in width to the side wall (10) or smaller, is arranged flat with the base (20) and capable of being folded round at a right angle to the side wall (10) to stiffen said base (20).

7. Blank according to claim 6, **characterised in that** the strip (23) forming the side wall (10) is preferably provided centrally in the region of the transition to the adjoining strip (24) with a punched-out closing flap (26), known per se.

8. Blank according to claim 7, **characterised in that** the roundel punched with lateral webs is provided as a retaining member (7;7') over the closing flap (26) in the central strip (24) of folding section (2).

9. Blank according to one of the preceding claims, **characterised in that** the folding section (4) which is on the outside in the folded transport state, is designed as a lid (29), on the free end of which a tab (30), known per se, is provided in such a way that when the folding box is closed, this tab can be inserted into the closing flap (26) and irreversibly locked to same.

10. Blank according to claim 9, **characterised in that** the closing flap (26) has a marking (32) along which the closing flap (26) can be cut away when the folding box is closed.

11. Blank according to claim 10, **characterised in that** the marking extends in alignment with the upper edge of the side surface (10).

12. Blank according to one of the preceding claims, **characterised in that** the surface area of the folding box when in the flat folded transport state is formed from the base (20) and the side wall (9) which adjoins same and is itself adjoined by the outer covering folding section (4) as a lid (29).

13. Blank according to one of the preceding claims, **characterised in that** strips (33;34), which may be folded inwards as reinforcement, are provided on the side walls (11;12).

14. Blank according to one of the preceding claims, **characterised in that** at least respectively two retaining members (7'), closing flaps (26') and tabs (30') which may be inserted into same are provided, in each case arranged in alignment at a spacing from each other.

15. Blank according to one of the preceding claims, **characterised in that** the tab (30) is formed by a self-adhesive closure (41, 42), especially in the form of an adhesive tape.

16. Blank according to one of the preceding claims, **characterised in that** the tab (30) is provided with a tear thread for opening the tab (30) when it is in the closed position.

17. Blank according to claim 16, **characterised in that** the tear thread is provided on the inner surface of the tab (30), especially integrated into same, and **in that** the tear thread is preferably distinguished by a visual marking, or a perforated punched zone (44) for pulling up the tear thread is provided on the ends of the tab (30).

18. Folding box, especially for postal use, which is formed by folding open and folding together the blank according to one of the preceding claims.

## Revendications

1. Découpe, en particulier découpe préfabriquée pour une boîte pliante, en particulier en carton, qui est divisée par des pliures en plusieurs zones de pliage telles que le fond, les parois latérales, le couvercle et analogues, dans laquelle la découpe est formée d'une seule pièce, **caractérisée en ce que** la découpe (1 ; 35), en situation de transport, est repliée à plat et maintenue dans cet état par un élément de retenue intégré (7 ; 7') qui présente des points de rupture qui sont rompus lors du pliage pour former la boîte pliante et qui libèrent les zones de pliage (2 ; 4).

2. Découpe selon la revendication 1, **caractérisée en ce que** l'élément de retenue (7 ; 7') est disposé entre les zones de pliage (2 ; 4) repliées l'une sur l'autre en situation de transport.

3. Découpe selon la revendication 2, **caractérisée en ce que** l'élément de retenue (7 ; 7') est une zone découpée dans la zone de pliage (2) recouverte par la zone de pliage externe (4), en particulier sous forme de disque réalisé avec des languettes latérales et qui est collé (8) avec sa surface tournée vers la zone de pliage externe (4) sur la face interne de la zone de pliage recouvrante externe (4).

4. Découpe selon la revendication 3, **caractérisée en ce que** le disque est de forme ovale.

5. Découpe selon l'une quelconque des revendications précédentes, **caractérisée en ce que** les parois latérales (9 à 12), dans leurs zones d'angle, sont reliées entre elles par des rabats (13 à 16) qui sont chacun divisés en deux zones triangulaires (18 ; 19) par des pliures (17) et qui, avec une de ces zones (19), sont chacun collés à plat contre la paroi latérale adjacente (9 ; 10) si bien que, lors du pliage de la découpe (1 ; 35), les parois latérales (9 à 12) prennent une position perpendiculaire par rapport au fond (20).

6. Découpe selon l'une quelconque des revendications précédentes, **caractérisée en ce que** la zone de pliage (2) recouverte par la zone de pliage externe (4) en situation de transport est divisée en trois bandes (23 ; 25) par des pliures (5 ; 21 ; 22) s'étendant parallèlement à la bordure du fond, dont la bande (23) s'articulant sur le fond (20) forme une paroi latérale (10), la bande adjacente (24), de largeur égale à la paroi latérale (10), est réalisée de manière à pouvoir être rabattue à l'intérieur de la boîte pliante pour stabiliser la boîte pliante à l'état plié et la troisième bande adjacente (25), de largeur égale ou inférieure à la paroi latérale (10), est disposée à plat sur le fond (20) et de manière à pouvoir être rabattue à angle droit par rapport à la paroi latérale (10) pour renforcer le fond.

7. Découpe selon la revendication 6, **caractérisée en ce que** la bande (23) formant la paroi latérale (10) est pourvue, de préférence en son centre, dans la zone de transition avec la bande adjacente (24), d'un clapet de fermeture (26) découpé connu en soi.

8. Découpe selon la revendication 7, **caractérisée en ce que** le disque comprenant des languettes latérales découpées est prévu en tant qu'élément de retenue (7 ; 7') au-dessus du clapet de fermeture (26) dans la bande centrale (24) de la zone de pliage (2).

9. Découpe selon l'une quelconque des revendications précédentes, **caractérisée en ce que**, repliée en situation de transport, la zone de pliage externe (4) est réalisée en tant que couvercle, à l'extrémité libre duquel un rabat (30) connu en soi est prévu de telle sorte que, lors de la fermeture de la boîte pliante, celui-ci peut être inséré dans le clapet de fermeture (26) et bloqué dans ce dernier de manière irréversible.

10. Découpe selon la revendication 9, **caractérisée en ce que** le clapet de fermeture (26) présente un repère (32) le long duquel le clapet de fermeture (26) peut être découpé lorsque la boîte pliante est fermée.

11. Découpe selon la revendication 10, **caractérisée en ce que** le repère est en alignement avec le bord supérieur de la paroi latérale (10).

12. Découpe selon l'une quelconque des revendications précédentes, **caractérisée en ce que** la surface de base de la boîte pliante, lorsque celle-ci est repliée à plat en situation de transport, est formée par le fond (20) et la paroi latérale adjacente (9), à laquelle la zone de pliage recouvrante externe (4) réalisée en tant que couvercle (29) est adjacente.

13. Découpe selon l'une quelconque des revendications précédentes, **caractérisée en ce que** des pattes (33 ; 34) rabattables à l'intérieur sont prévues sur les parois latérales (11 ; 12) pour le renforcement.

14. Découpe selon l'une quelconque des revendications précédentes, **caractérisée en ce qu'**au moins deux éléments de retenue (7'), clapets de fermeture (26') et rabats (30') pouvant être insérés dans ceux-ci sont prévus à distance les uns des autres et en alignement.

15. Découpe selon l'une quelconque des revendications précédentes, **caractérisée en ce que** le rabat (30) est formé par une fermeture auto-adhésive (41, 42), en particulier sous la forme d'une bande adhésive.

16. Découpe selon l'une quelconque des revendications précédentes, **caractérisée en ce que** le rabat (30) est prévu avec une bande d'arrachage pour ouvrir le rabat (30) lorsqu'il est en position fermée.

17. Découpe selon la revendication 16, **caractérisée en ce que** la bande d'arrachage est prévue sur la surface interne du rabat (30), en particulier qu'elle y est intégrée, et que la bande d'arrachage est signalée de préférence par un repère optique ou bien qu'une zone d'estampage perforée (44) pour arracher la bande d'arrachage est prévue sur les extrémités du rabat (30).

18. Boîte pliante, en particulier pour une utilisation postale, qui est obtenue par pliage et fermeture de la découpe selon l'une quelconque des revendications précédentes.
